# FASCICULE DE BREVET EUROPEEN

(11) **EP 3 568 845 B1**
(45) Date de publication et mention de la délivrance du brevet: **01.09.2021**
(21) Numéro de dépôt: 18702746.1
(22) Date de dépôt: 09.01.2018
(51) Int. Cl.: G09F 9/302

(54) **PROCEDE DE REALISATION DES ELEMENTS D'UN PANNEAU D'AFFICHAGE DIGITAL**
VERFAHREN ZUR ERZEUGUNG DER ELEMENTE EINER DIGITALEN ANZEIGETAFEL
METHOD FOR CREATING THE ELEMENTS OF A DIGITAL DISPLAY PANEL

(30) Priorité: 12.01.2017 FR 1750279
(43) Date de publication de la demande: 20.11.2019
(73) Titulaire: Prismaflex International, 69610 Haute-Rivoire (FR)
(72) Inventeur: DULIEU, William, 42210 Montrond les Bains (FR)
(74) Mandataire: Cabinet Laurent & Charras
(86) Numéro de dépôt international: PCT/FR2018/050044
(87) Numéro de publication internationale: WO 2018/130774

(56) Documents cités:
- US-A1- 2008 263 924
- US-A1- 2009 289 160
- US-A1- 2011 072 697

## Description

### DOMAINE TECHNIQUE

L'invention se rattache au domaine des panneaux d'affichage, et plus précisément des panneaux d'affichages digitaux à diodes électroluminescentes (LEDs).

### ART ANTERIEUR

De façon générale, les panneaux d'affichages digitaux sont appréciés pour la possibilité qu'ils offrent de permettre un changement quasi infini des images ou messages à afficher. Ces panneaux d'affichages digitaux comportent une pluralité de diodes électroluminescentes, disposées de façon matricielle, et aptes à être éclairés individuellement en fonction de l'affichage souhaité. Ces LEDs sont intégrées sous la forme de modules, renfermant chacun quelques centaines de LEDs, tel que décrit dans le document US 5 949 581.

Pour former un panneau d'affichage digital, il est connu de monter plusieurs modules de LEDs sur une structure porteuse afin de former une surface d'affichage. Ainsi, les dimensions de la surface d'affichage sont des multiples des dimensions d'un module de LEDs. Par exemple, pour un module de longueur 40cm et de hauteur 50cm, la longueur de la surface d'affichage est un multiple de 40cm alors que la hauteur de la surface d'affichage est un multiple de 50cm. Classiquement, les modules sont carrés, par exemple de dimensions 30^{∗}30cm ou 40^{∗}40cm.

Pour des panneaux de petites dimensions, c'est-à-dire inférieure à 2m sur 3m, la structure porteuse peut être réalisée par un cadre formant le tour du panneau. Les modules sont fixés sur le cadre par l'intermédiaire de montantes verticaux et longitudinaux.

Cependant, ce type de structure n'est pas adapté pour les panneaux de plus grandes dimensions car les montants ne sont pas capables de soutenir le poids des modules sur de grandes longueurs.

Ainsi, la fabrication de panneaux de grandes dimensions impose une structure distincte dans laquelle plusieurs cabinets sont assemblés sur une structure porteuse. Pour ce faire, chaque cabinet est formé par un cadre externe sur lequel sont fixés des montants verticaux et longitudinaux de sorte à soutenir les modules. Un cabinet est défini comme une structure porteuse de plusieurs modules de LEDs formant un caisson pour intégrer, sur la face arrière des modules de LEDs, les éléments nécessaires à l'alimentation et au refroidissement des modules de LEDs.

La structure des cabinets est utilisée pour répondre aux contraintes d'intégration et de maintenance des panneaux digitaux. En effet, en plus des modules, les panneaux digitaux intègrent des alimentations, des circuits de commande et des moyens de refroidissement des modules. La fabrication d'un panneau de grande dimension par plusieurs cabinets permet d'intégrer, dans chaque cabinet, une alimentation, un circuit de commande, des moyens de refroidissement et un accès de maintenance.

Cependant, ces cabinets sont particulièrement complexes à concevoir en raison du nombre d'éléments qu'ils intègrent et de la gestion des flux d'air pour refroidir correctement les modules. Il s'ensuit que des cabinets standards ont été développés avec des dimensions propres. Ces cabinets standards sont le fruit de longues années de recherches et permettent une optimisation du positionnement des différents éléments, de la gestion des flux d'air ou encore du positionnement d'au moins un accès de maintenance. Ces cabinets standards sont formés par une structure mécano-soudée en acier afin de répondre aux contraintes de résistante et d'étanchéité. La complexité de réalisation d'un cabinet est si importante qu'il n'existe pas de panneau de grandes dimensions qui ne soit réalisé avec des cabinets standards, sauf à engendrer des problématiques de coût ou de réalisations trop importantes.

La structure porteuse des cabinets vise à garantir l'alignement des cabinets entre eux et assure la résistance mécanique du panneau. Généralement, la structure porteuse prend la forme d'un cadre mécano-soudée en acier avec des poutres pour assurer la fixation des cabinets.

Pour réaliser un panneau de grande dimension, plusieurs cabinets standards sont sélectionnés de sorte à approcher les dimensions recherchées pour la surface d'affichage en fonction des dimensions possibles des cabinets standards. Les cabinets sont ensuite commandés puis les composants sont intégrés dans les cabinets en usine.

Les cabinets sont ensuite assemblés entre eux sur la structure porteuse, puis une grue élève le panneau complet afin de le fixer sur un mât.

Par exemple, pour former un panneau digital de dimensions 2880 mm par 1920 mm pour une surface d'affichage de 5.8 m², il est connu d'utiliser 4 cabinets disposés sur 2 lignes et 2 colonnes. Chaque cabinet présente alors une longueur de 1440 mm et une hauteur de 864 mm ou une longueur de 1440 mm et une longueur de 1152 mm. Les cabinets sont ensuite assemblés sur une structure porteuse de sorte que le poids total de ce type de panneau digital est proche de 1 tonne.

Cette méthode de réalisation d'un panneau digital de grande dimension présente plusieurs inconvénients. Tout d'abord, l'utilisation de cabinets standards limite les dimensions possibles pour la surface d'affichage et augmente le temps de réalisation d'un panneau en raison du temps d'acheminent des cabinets standards entre le site de production et l'usine d'intégration. Ensuite, le volume et le poids de transport sont très importants. Pour finir, la présence de la structure porteuse des cabinets augmente la taille du panneau par rapport à la surface d'affichage et complexifie la fabrication du panneau.

Il est connu du document US 2009/0289160 de former un panneau d'affichage à partir de montants découpés sur mesure en fonction des dimensions recherchées pour le panneau d'affichage.

Cependant, la structure formée par ces montants ne permet pas de maintenir directement les modules de LEDs et il est nécessaire d'utiliser un panneau de montage des modules LEDs réalisé sur mesure par découpe d'une plaque de tôle. Cette étape d'usinage annihile une partie de la modularité de la fabrication du panneau d'affichage. En effet, l'usinage de cette plaque de tôle pour former le panneau de montage des modules LEDs est pratiquement aussi longue que la réalisation d'un cabinet à partir d'une structure mécano-soudée.

En outre, cette plaque de tôle usinée est transportée en un seul bloc sur le site de montage du panneau d'affichage. Ainsi, le transport et le montage du panneau d'affichage reste une opération complexe.

### EXPOSE DE L'INVENTION

Pour remédier à ces inconvénients, l'invention propose un nouveau procédé de réalisation des éléments d'un panneau d'affichage digital de grandes dimensions dans lequel les cabinets sont réalisés sur mesure en intégrant des moyens de fixation des cabinets entre eux de sorte à supprimer l'utilisation d'une structure porteuse pour solidariser les cabinets. En outre, toute la structure des cabinets est réalisée par boulonnages de profilés aluminium au lieu d'une structure mécano-soudée ce qui permet de transporter les éléments sur le site d'installation du panneau et de monter facilement le panneau sur place.

Ce faisant, le Demandeur a vaincu un préjugé technique important en remettant en cause l'utilisation de cabinets standards. En effet, pour répondre à toutes les contraintes qui reposent sur les cabinets, les inventeurs ont mis au point des profilés standards permettant de former une multitude de cabinets par un simple découpage à la longueur recherchée.

Pour limiter le nombre de pièces à découper, seuls les montants d'encadrement et verticaux sont taillés sur mesure alors que les barreaux sont choisis en fonction de la dimension des modules LEDs.

A cet effet, l'invention concerne un procédé de réalisation des éléments d'un panneau d'affichage digital dont les dimensions sont supérieures à 2m par 3m, ledit procédé comportant les étapes suivantes :
- détermination d'une hauteur et d'une longueur d'une surface d'affichage dudit panneau en fonction d'une application envisagée, ladite hauteur et ladite longueur étant des multiples d'une hauteur et d'une longueur d'un module standard destiné à être juxtaposé plusieurs fois pour former ladite surface d'affichage,
- découpage de ladite surface d'affichage en plusieurs cabinets de sorte que chaque cabinet comporte un nombre entier de modules standards,
- détermination du nombre et de la taille des montants d'encadrement nécessaires pour former un encadrement de chaque cabinet,
- détermination du nombre et de la taille des montants verticaux nécessaires pour former une structure interne desdits cabinets,
- détermination du nombre de barreaux nécessaires pour relier lesdits montants d'encadrement et verticaux desdits cabinets, la taille desdites barreaux étant sélectionnée en fonction de ladite longueur desdits modules standards,
- détermination du nombre et du type d'éléments de solidarisation nécessaires pour fixer les montants d'encadrement et verticaux et les barreaux entre eux et pour relier lesdits cabinets, lesdits éléments de solidarisation étant du type vis/écrou,
- réalisation desdits montants d'encadrement par un profilé en aluminium, et
- réalisation des montants verticaux par un profilé en aluminium,
- chaque profilé étant choisi parmi des pièces standards et découpé si besoin à la dimension recherchée.

L'invention permet ainsi d'améliorer le processus de fabrication des éléments d'un panneau d'affichage digital en utilisant des profilés standards découpés sur mesure et reliées par boulonnage au lieu d'utiliser des cabinets standards mécano-soudés assemblés sur une structure porteuse. Les profilés standards sont des éléments plus faciles à stocker que les cabinets de l'art antérieur.

Alors que les usines d'intégration n'avaient pas la possibilité de stocker toutes les différentes tailles de cabinets, il est désormais envisageable de stocker les profilés standards et de découper les profilés selon les besoins. Les usines d'intégration peuvent donc réaliser un panneau sur mesure très rapidement sans être tributaires du délai de transport et de fabrication d'un cabinet standard demandant de nombreuses étapes de fabrication (découpe, pliage, cisaillage, soudage).

De plus, la structure acier des cabinets de l'état de la technique est remplacée par des profilés en aluminium, limitant ainsi le poids du panneau et facilitant le découpage des montants.

Contrairement aux cabinets mécano-soudés de l'état de la technique, les profilés en aluminium sont fixés par des éléments de solidarisation réversibles de type vis et écrou. Il s'ensuit que les éléments peuvent être montés directement sur le site d'installation au lieu de réaliser un montage des cabinets sur le site de production facilitant, ainsi, le transport.

La capacité de montage et de démontage des éléments du panneau permet également de faciliter la maintenance.

Contrairement aux cabinets de l'état de la technique, il est désormais possible de changer une partie du cabinet suite à une catastrophe naturelle qui aurait endommagé la structure du panneau. En outre, certains modules LEDs permettent de réaliser un démontage par la face avant du panneau au moyen de petites vis disposées entre les LEDs. Cependant, il est extrêmement délicat d'intervenir sur les équipements disposés derrière les modules LEDs car la taille d'un module est souvent réduite, par exemple 30x30cm. L'invention permet également de démonter la structure, c'est-à-dire les barreaux lorsqu'un opérateur de maintenance intervient par la face avant.

Selon un mode de réalisation, l'étape de détermination du nombre et de la taille des montants verticaux nécessaires pour former une structure interne desdits cabinets est réalisée en recherchant une alternance de deux types de montants verticaux, les deux types de montants verticaux ayant des caractéristiques de résistance structurellement distinctes. Ce mode de réalisation permet d'améliorer la résistance mécanique du panneau.

Selon un mode de réalisation, l'étape de réalisation desdits montants d'encadrement par un profilé en aluminium est réalisée avec un angle de découpe sensiblement égal à 45° par rapport à la longueur dudit profilé. Ce mode de réalisation permet de former des angles saillants pour l'encadrement des cabinets.

Selon un mode de réalisation, les étapes de réalisation des montants sont effectuées par une découpe au laser. Ce mode de réalisation permet d'obtenir une très grande précision de découpe. Ainsi, il est possible d'obtenir des surfaces de contact étanches au niveau des liaisons entre les différents éléments.

Selon un mode de réalisation, lesdits montants d'encadrement comportent une rainure destinée à enserrer au moins une porte coulissante. Les cabinets standards utilisent des portes à charnières. Cependant, lorsqu'un cabinet est monté devant un poteau, il souvent impossible d'ouvrir la porte complètement. Ainsi, ce mode de réalisation permet de simplifier l'ouverture du cabinet en utilisant des portes coulissantes montées dans des rainures des montants d'encadrement.

Selon un mode de réalisation, ledit procédé comporte les étapes suivantes :
- détermination du nombre et de la taille des portes coulissantes nécessaires pour fermer lesdits cabinets, et
- réalisation des portes coulissantes par au moins un profilé en aluminium,
- chaque profilé étant choisi parmi des pièces standards et découpé si besoin à la dimension recherchée.

Ce mode de réalisation vise à réaliser les portes coulissantes sur mesure de la même manière que les montants des cabinets.

Ainsi, comme pour les cabinets, ce mode de réalisation permet de limiter le stock et de réaliser rapidement et sur mesure les portes des cabinets. De préférence, les portes coulissantes sont réalisées par trois profilés assemblés entre eux.

Selon un mode de réalisation, ledit procédé comporte les étapes suivantes : détermination du nombre et de la taille des ventilateurs nécessaires pour refroidir lesdits cabinets, et usinage desdits montants d'encadrement de sorte à aménager une arrivée d'air pour lesdits ventilateurs.

Ce mode de réalisation vise à anticiper la position des ventilateurs de sorte à refroidir efficacement les composants électroniques du panneau. Par exemple, la détermination du nombre et de la taille des ventilateurs peut être réalisée par une modélisation des échanges thermiques du panneau en fonctionnement. De préférence, les ventilateurs sont régulièrement espacés de la longueur ou de deux longueurs d'un module.

De préférence, ledit procédé comporte une étape de montage desdits ventilateurs sur lesdits montants d'encadrement. En effet, même si les éléments du panneau sont envoyés sur le site démontés, il est possible de monter certains éléments avant l'envoi de sorte à simplifier le montage sur le site.

### DESCRIPTION SOMMAIRE DES FIGURES

La manière de réaliser l'invention ainsi que les avantages qui en découlent, ressortiront bien du mode de réalisation qui suit, donné à titre indicatif mais non limitatif, à l'appui des figures annexées dans lesquelles les figures 1 à 7 représentent :
- Figure 1 : un organigramme d'un procédé de réalisation des éléments d'un panneau d'affichage digital selon un mode de réalisation de l'invention ;
- Figure 2 : une représentation schématique de face du découpage d'une surface d'affichage d'un panneau d'affichage digital selon un mode de réalisation de l'invention ;
- Figure 3 : une vue en perspective de dos d'un panneau d'affichage digital selon un mode de réalisation de l'invention ;
- Figure 4 : une vue en perspective d'une structure d'un panneau d'affichage digital selon un mode de réalisation de l'invention ;
- Figure 5 : une représentation schématique d'une structure d'un panneau d'affichage digital selon un mode de réalisation de l'invention ;
- Figure 6a et 6b : deux vues en perspectives des deux types de colisage des éléments d'un panneau d'affichage digital selon deux modes de réalisation de l'invention ; et
- Figure 7a à 7c : trois étapes de montage d'une structure d'un cabinet d'un panneau d'affichage digital selon un mode de réalisation de l'invention.

### DESCRIPTION DETAILLEE DE L'INVENTION

La Figure 1 illustre un mode de réalisation du procédé de réalisation des éléments d'un panneau d'affichage digital **10** de grande taille, c'est-à-dire avec des dimensions supérieures à 2m par 3m.

La première étape **101** consiste à déterminer les dimensions **h1, l1** d'une surface d'affichage **11** du panneau **10** en fonction d'une application envisagée. Au sens de l'invention, la surface d'affichage **11** correspond à la surface du panneau recouverte de LEDs par opposition aux parties formant le tour du panneau **10** et assurant le maintien du panneau **10.** L'application envisagée fait référence à des consignes ou un cahier des charges.

Par exemple, le cahier des charges intègre les dimensions recherchées de la zone de LEDs ainsi que l'intervalle (« pitch ») entre LEDs et la puissance lumineuse et/ou électrique des LEDs.

En fonction de ces contraintes, il est possible de sélectionner les modules de LEDs standards compatibles et de calculer les dimensions de la surface d'affichage **11** de sorte que la surface d'affichage **11** est réalisée par des juxtapositions de modules standards **12** de LEDs. Par exemple, avec un intervalle et une puissance des LEDs, les modules standards **12** compatibles présentent des dimensions **h2, l2** de 40cm par 40cm. Pour une première zone de LEDs de 6.5m par 3m, il est possible de constituer une surface d'affichage **11** de 6.4m par 3.2m en juxtaposant 8 lignes de 16 modules **12.** Pour une seconde zone de LEDs de 10.5m par 3m, il est possible de constituer une surface d'affichage **11** de 10.4m par 3.2m en juxtaposant 8 lignes de 26 modules **12.**

Pour une troisième zone de LEDs de 14.5m par 4m, il est possible de constituer une surface d'affichage **11** de 10.4m par 3.2m en juxtaposant 10 lignes de 36 modules **12.**

Lorsque les dimensions **h1, l1** de la surface d'affichage **11** et le nombre de modules **12** sont déterminées, la seconde étape **102** vise à découper la surface d'affichage **11** en plusieurs cabinets **13** de sorte à répartir la portance des modules **12.**

La figure 2 illustre une stratégie de découpage de la surface d'affichage **11** en quatre cabinets **13.** Les deux cabinets **13** supérieurs supportent 9 lignes de 12 modules **12** alors que les deux cabinets **13** inférieurs supportent 7 lignes de 12 modules **12.** En effet, lors du découpage de la surface d'affichage **11,** il n'est pas nécessaire que les cabinets **13** soient identiques.

Selon le premier exemple chiffré précédent, pour une surface d'affichage **11** de 6.4m par 3.2m constituée par la juxtaposition de 8 lignes de 16 modules **12,** la surface d'affichage **11** peut être découpée en deux cabinets **13** de 4 lignes de 16 modules **12.** Selon le second exemple chiffré précédent, pour une surface d'affichage **11** de 10.4m par 3.2m constituée par la juxtaposition de 8 lignes de 26 modules **12,** la surface d'affichage **11** peut être découpée en quatre cabinets **13** de 4 lignes de 13 modules **12.**

Selon le troisième exemple chiffré précédent, pour une surface d'affichage **11** de 14.4m par 4m constituée par la juxtaposition de 10 lignes de 36 modules **12,** la surface d'affichage **11** peut être découpée en six cabinets **13** de 5 lignes de 12 modules **12.**

Lorsque les dimensions et le positionnement des cabinets **13** sont définis, il est possible d'en déduire tous les éléments nécessaires pour réaliser les cabinets **13** et les assembler. Pour se faire, la structure du panneau **10** est analogue à celle illustrée sur les figures 3 à 5.

Le panneau digital **10** comporte trois poteaux de maintien **27** plantés dans le sol. Ces poteaux supportent deux cabinets **13** juxtaposés selon le premier exemple chiffré.

Chaque cabinet **13** présente une structure parallélépipédique formée par des montants d'encadrement **14** supportant des montants verticaux **15, 16** et des barreaux **17** fixés entre eux par boulonnage au moyen d'éléments de solidarisation **25.** Les montants verticaux **15, 16** présentent une alternance de montants **15** épais et de montants **16** fins de sorte à assurer le support des modules LEDs **12** tout en limitant le poids du panneau **10.**

Chaque cabinet **13** intègre une pluralité de modules **12,** chaque module **12** intégrant un réseau classique de diodes électroluminescentes disposées sur une face avant du cabinet **13** en lignes et en colonnes. Chaque cabinet **13** permet d'aménager un volume au niveau de la face arrière de chaque module **12** pour disposer les alimentations et les moyens de contrôle des modules **12.**

Ce volume est délimité par les montants d'encadrement **14** et des portes coulissantes **20** permettant d'accéder à la face arrière des modules **12.**

Chaque porte **20** est montée dans une rainure **21** ménagée sur les montants d'encadrement **14** supérieur et inférieur. En outre, ce volume est refroidi par un flux d'air généré par des ventilateurs **19** montés, au niveau de chaque rangée de modules **12,** sur le montant d'encadrement **14** inférieur.

Pour garantir l'arrivée d'air et limiter le risque de défaut d'étanchéité, les montants d'encadrement **14** sont réalisés au moyen d'un profilé en aluminium extrudé de sorte à former une double paroi entre l'extérieur et l'intérieur du panneau **10.**

Des ouvertures sont ménagées sur le montant inférieur pour amener l'air entre l'extérieur et les ventilateurs **19.** De préférence, les ouvertures sont pourvues de filtres coalescents de sorte à capter l'humidité de l'air qui les traverse.

Pour réaliser cette structure illustrée sur les figures 3 à 5, ou toute structure analogue, le procédé comporte plusieurs étapes **103, 104, 105, 106, 109** pouvant être réalisées simultanément. De préférence, le panneau **10** peut être réalisé numériquement pour définir tous les éléments avant de passer à la réalisation pratique.

L'étape **103** vise à déterminer la nature et la taille des montants d'encadrement **14** en fonction des besoins du panneau **10.**

Par exemple, pour un panneau **10** disposé en extérieur, la résistance du panneau **10** doit être supérieure à celle d'un panneau disposé dans un bâtiment, il s'ensuit que la résistance des montants d'encadrement **14** doit être sélectionnée en fonction de ces contraintes de résistance mécanique. En variante, la nature des montants d'encadrement **14** peut être déterminée pour répondre à d'autre contraintes telles que le coût, la légèrement, la résistance à la corrosion... Généralement, la nature des montants d'encadrement **14** est déterminée en fonction d'un ensemble de critères visant à répondre au cahier des charges. Selon l'invention, les montants d'encadrement **14** sont sélectionnés selon des profilés en aluminium standards dont la forme permet de répondre aux contraintes du cahier des charges.

Lorsque la nature des montants d'encadrement **14** est déterminée, la taille et le nombre des montants sont déterminés en fonction de la taille et du nombre de cabinets **13** déterminés à l'étape **102.**

Lorsque les montants **14** nécessaires pour former le panneau **10** sont définis, ces montants **14** sont réalisés dans l'étape **107** en découpant les profilés standards aux dimensions recherchées, par exemple par une découpe au laser. Lors de la découpe des montants **14,** l'assemblage des montants **14** est anticipé, de sorte que les montants sont découpés à 45° pour former des angles propres aux coins des cabinets **13.**

Une étape similaire **104** est réalisée pour déterminer la nature, le nombre et la taille des montants verticaux **15, 16** ainsi que pour réaliser, dans l'étape **108,** les montants verticaux **15, 16.**

En ce qui concerne les barreaux **17,** l'étape **105** vise à déterminer la nature, le nombre et la taille des barreaux **17** de sorte à utiliser des barreaux standards adaptés sur les dimensions des modules standards **12.**

L'étape **106** vise à déterminer le nombre et le type d'éléments de solidarisation **25** nécessaires pour fixer les montants **15, 16** et les barreaux **17** entre eux et pour relier les cabinets 13. De préférence, les éléments des cabinets **13** sont fixés par boulonnage et les éléments de solidarisation **25** sont du type vis/écrou.

En outre, les étapes **109** et **110** visent à sélectionner et réaliser les portes coulissantes **20.** Pour ce faire, les portes **20** sont réalisées à partir de profilés découpés en fonction de la hauteur de chaque cabinet **13.**

La gestion des flux d'air des cabinets **13** peut également être anticipée dès la conception, par exemple par un modèle numérique de gestion des flux d'air. Il est ensuite possible, dans une étape **111,** de déterminer le nombre, la taille et le positionnement des ventilateurs **19** nécessaires pour refroidir les cabinets **13.** Au besoin, les montants d'encadrement **14** peuvent être usinés, dans une étape **112,** pour créer des ouvertures afin d'aménager des arrivés d'air pour les ventilateurs **19**.

En variante, les profilés standards formant les montants d'encadrement **14** peuvent directement comprendre des emplacements prédéterminés pour les ventilateurs **19.** Il est également possible, dans une étape **113,** de monter les ventilateurs **19** sur les montants d'encadrement **14** avant le transport.

Lorsque tous les éléments sont sélectionnés et/ou usinés, les éléments du panneau **10** peuvent être intégrés dans un containeur **30** afin de les transporter sans assembler les cabinets **13.**

Tel qu'illustré sur les figures 6a et 6b, un container **30** peut facilement contenir tous les éléments d'un panneau **10** réalisés selon l'invention alors que les panneaux de l'état de la technique pour les mêmes dimensions nécessitent plusieurs containeurs similaires.

Lorsque les éléments sont livrés sur le site d'implantation du panneau **10,** le montage de la structure de chaque cabinet **13** est réalisé tel qu'illustré sur les figures 7a à 7c. Dans une première étape, illustrée sur la figure 7a, les montants d'encadrement **14** de chaque cabinet **13** sont assemblés et boulonnés entre eux. Dans une seconde étape, illustrée sur la figure 7b, les montants verticaux **15**, **16** sont boulonnés sur les montants d'encadrement **14** puis, dans une troisième étape illustrée sur la figure 7c, les barreaux **17** sont boulonnés entre les montantes verticaux **15, 16** et les montants d'encadrement **14.**

Ensuite, les modules LEDs **12** peuvent être montés sur la structure de chaque cabinet **13** ainsi que tous les éléments nécessaires au fonctionnement du panneau **10,** tels que les ventilateurs **19,** les alimentations, l'unité centrale, les portes **20...**

Selon l'invention, les modules LEDs **12** sont directement fixés sur les barreaux **17.** Pour ce faire, les barreaux **17** intègrent des moyens de fixation des modules LEDs **12.** Dans l'exemple de la figure 5, les barreaux **17** présentent deux extrémités en forme de T. La partie terminale en forme de T de chaque barreau **17** comporte un alésage pour fixer le barreau **17** sur un montant **14-16.** Les parties latérales en forme de T de chaque barreau **17** comportent également un alésage destiné à fixer un module LEDs **12.** Lorsque le module LEDs **12** est fixé sur un montant d'encadrement **14,** des éléments de solidarisation **25** sont prévus pour fixer le module LEDs **12** avec des alésages proches du montant d'encadrement **14.**

Les barreaux **17** permettent ainsi de former la structure de fixation des modules LEDs **12** sont utiliser une pièce supplémentaire réalisée sur mesure à la dimension du panneau **10** ou du cabinet **13.**

Pour finir, les cabinets **13** sont boulonnés entre eux et montés sur les poteaux **27** tel qu'illustré sur la figure 3.

L'invention propose ainsi une nouvelle méthode de réalisation d'un panneau d'affichage digital **10** de grandes dimensions en mettant en œuvre des profilés en aluminium standards. Cette conception apporte de nombreux avantages tels que la diminution du temps de réalisation, du poids et la réduction de l'encombrement pour le stockage ou le transport des éléments du panneau **10.**

## Revendications

1. Procédé de réalisation des éléments d'un panneau d'affichage digital (10) dont les dimensions sont supérieures à 2m par 3m, ***caractérisé en ce que*** ledit procédé comporte les étapes suivantes :
- détermination (101) d'une hauteur (h1) et d'une longueur (11) d'une surface d'affichage (11) dudit panneau (10) en fonction d'une application envisagée, ladite hauteur (h1) et ladite longueur (11) étant des multiples d'une hauteur (h2) et d'une longueur (12) d'un module standard (12) destiné à être juxtaposé plusieurs fois pour former ladite surface d'affichage (11),
- découpage (102) de ladite surface d'affichage (11) en plusieurs cabinets (13) de sorte que chaque cabinet (13) comporte un nombre entier de modules standards (12),
- détermination (103) du nombre et de la taille des montants d'encadrement (14) nécessaires pour former un encadrement de chaque cabinet (13),
- détermination (104) du nombre et de la taille des montants verticaux (15, 16) nécessaires pour former une structure interne desdits cabinets (13),
- détermination (105) du nombre de barreaux (17) nécessaires pour relier lesdits montants d'encadrement et verticaux (14-16) desdits cabinets, la taille desdites barreaux (17) étant sélectionnée en fonction de ladite longueur (12) desdits modules standards ; lesdits barreaux (17) comportant des moyens de fixation desdits modules standards,
- détermination (106) du nombre et du type d'éléments de solidarisation (25) nécessaires pour fixer les montants d'encadrement et verticaux (14-16) et les barreaux (17) entre eux et pour relier les cabinets (13), lesdits éléments de solidarisation (25) étant du type vis/écrou,
- réalisation (107) desdits montants d'encadrement (14) par un profilé en aluminium, et
- réalisation (108) des montants verticaux (15, 16) par un profilé en aluminium,
- chaque profilé étant choisi parmi des pièces standards et découpé si besoin à la dimension recherchée.

2. Procédé selon la revendication 1, *dans lequel* l'étape de détermination (104) du nombre et de la taille des montants verticaux (15, 16) nécessaires pour former une structure interne desdits cabinets (13) est réalisée en recherchant une alternance de deux types de montants verticaux (15, 16), les deux types de montants verticaux (15, 16) ayant des caractéristiques de résistance structurellement distinctes.

3. Procédé selon la revendication 1 ou 2, *dans lequel* l'étape de réalisation (107) desdits montants d'encadrement (14) par un profilé en aluminium est réalisée avec un angle de découpe sensiblement égal à 45° par rapport à la longueur dudit profilé.

4. Procédé selon l'une des revendications 1 à 3, *dans lequel* lesdites étapes de réalisation (107, 108) des montants d'encadrement et verticaux (14-16) sont réalisées par une découpe au laser.

5. Procédé selon l'une des revendications 1 à 4, *dans lequel* lesdits montants d'encadrement (14) comportent une rainure (21) destinée à enserrer au moins une porte coulissante (20).

6. Procédé selon la revendication 5, *dans lequel* ledit procédé comporte les étapes suivantes :
- détermination (109) du nombre et de la taille des portes coulissantes (20) nécessaires pour fermer lesdits cabinets (13), et
- réalisation (110) des portes coulissantes (20) par au moins un profilé en aluminium,
- chaque profilé étant choisi parmi des pièces standards et découpé si besoin à la dimension recherchée.

7. Procédé selon l'une des revendications 1 à 6, *dans lequel* ledit procédé comporte les étapes suivantes :
- détermination (111) du nombre et de la taille des ventilateurs (19) nécessaires pour refroidir lesdits cabinets (13), et
- usinage (112) desdits montants d'encadrement (14) de sorte à aménager une arrivée d'air pour lesdits ventilateurs (19).

8. Procédé selon la revendication 7, *dans lequel* les ventilateurs (19) sont régulièrement espacés de la longueur (12) ou de deux longueurs (12) d'un module (12).

9. Procédé selon la revendication 7 ou 8, *dans lequel* ledit procédé comporte une étape de montage (113) desdits ventilateurs (19) sur lesdits montants d'encadrement (14).

## Patentansprüche

1. Verfahren zur Herstellung der Elemente einer digitalen Anzeigetafel (10), deren Dimensionen größer sind als 2m auf 3m, **dadurch gekennzeichnet, dass** dieses Verfahren die folgenden Schritte umfasst:
- Bestimmung (101) einer Höhe (h1) und einer Länge (11) einer Anzeigefläche (11) dieser Anzeigetafel (10) entsprechend des geplanten Einsatzes, wobei diese Höhe (h1) und diese Länge (11) Vielfache einer Höhe (h2) und einer Länge (12) eines Standardmoduls (12) bilden, das dazu bestimmt ist, mehrmals nebeneinander gestellt zu werden, um diese Anzeigefläche (11) zu bilden;
- Schneiden (102) der Anzeigefläche (11) in mehrere Schränke (13), so dass jeder Schrank (13) eine ganze Anzahl Standardmodule (12) enthält;
- Bestimmung (103) der Anzahl und Größe der Rahmenstreben (14), die erforderlich sind um einen Rahmen jedes Schranks (13) zu bilden;
- Bestimmung (104) der Anzahl und Größe der vertikalen Streben (15, 16), die zur Bildung einer Innenstruktur dieser Schränke (13) erforderlich sind,
- Bestimmung (105) der Anzahl der Stäbe, die zur Verbindung dieser Rahmen- und vertikalen Streben (14-16) dieser Schränke notwendig sind, die Größe dieser Stäbe (17) wird dabei in Abhängigkeit von der erwähnten Länge (12) dieser Standardmodule ausgewählt; die erwähnten Stäbe (17) enthalten Mittel zur Befestigung dieser Standardmodule,
- Bestimmung (106) der Anzahl und Art der Befestigungselemente (25), die zur Befestigung der Rahmen- und vertikalen Streben (14-16) und der Stäbe (17) untereinander sowie zur Verbindung der Schränke (13) notwendig sind, diese Befestigungselemente (25) sind vom Typ Schraube / Mutter.
- Ausführung (107) der erwähnten Rahmenstreben (14) durch ein Aluminiumprofil und
- Ausführung (108) der vertikalen Streben (15, 16) durch ein Aluminiumprofil,
- jedes Profil wird aus Standardteilen ausgewählt und, wenn notwendig, auf das gewünschte Maß zurechtgeschnitten.

2. Verfahren nach Anspruch 1, *bei dem* der Schritt der Bestimmung (104) der Zahl und Größe der vertikalen Streben (15, 16), die zur Bildung einer Innenstruktur der erwähnten Schränke (13) notwendig sind, dadurch ausgeführt wird, dass ein Wechsel zwischen zwei Typen vertikaler Streben (15, 16) angestrebt wird, die beiden Typen vertikalen Streber (15, 16) verfügen über strukturell unterschiedliche Widerstandstypen.

3. Verfahren nach Anspruch 1 oder 2, *bei dem* der Schritt der Ausführung (107) dieser Rahmenstreben (14) durch ein Aluminiumprofil mit einem Schneidwinkel von im Wesentlichen gleich 45° bezogen auf die Länge dieses Profils ausgeführt wird.

4. Verfahren nach einem der Ansprüche 1 bis 3, *bei dem* diese Ausführungsschritte (107, 108) der Rahmen- und vertikalen Streben (14-16) durch Laserschneiden erfolgen.

5. Verfahren nach einem der Ansprüche 1 bis 4, *bei dem* diese Rahmenstreben (14) eine Rille (21) enthalten, die zur Aufnahme mindestens einer Schiebetür (20) dient.

6. Verfahren nach Anspruch 5, *bei dem* dieses Verfahren die folgenden Schritte enthält:
- Bestimmung (109) der Anzahl und Größe der Schiebetüren (20), die zum Verschließen dieser Schränke (13) notwendig sind, und
- Ausführung (110) der Schiebetüren (20) durch mindestens ein Aluminiumprofil,
- jedes Profil wird dabei aus Standardteilen ausgewählt und, wenn notwendig, auf das gewünschte Maß zurechtgeschnitten.

7. Verfahren nach einem der Ansprüche 1 bis 6, *bei dem* dieses Verfahren die folgenden Schritte enthält:
- Bestimmung (111) der Anzahl und Größe der Belüfter (19), die zur Kühlung dieser Schränke (13) notwendig sind, und
- Bearbeitung (112) dieser Rahmenstreben (14), so dass ein Lufteinlass für diese Belüfter (19) ausgespart wird.

8. Verfahren nach Anspruch 7, *bei dem* die Belüfter (19) regelmäßig in Abstand von einer Länge (12) oder von zwei Längen (12) eines Moduls (12) angeordnet sind.

9. Verfahren nach Anspruch 7 oder 8, *bei dem* dieses Verfahren einen Schritt der Montage (113) der erwähnten Belüfter (19) auf diesen Rahmenstreben (14) enthält.

## Claims

1. A method for producing elements of a digital display panel (10) having dimensions of more than 2m by 3m, ***characterized in that*** said method comprises the following steps
- determining (101) a height (h1) and a length (l1) of a display surface (11) of said panel (10) as a function of an envisaged application, said height (h1) and said length (l1) being multiples of a height (h2) and a length (l2) of a standard module (12) intended to be juxtaposed a plurality of times in order to form said display surface (11),
- segmenting (102) said display surface (11) into a plurality of cabinets (13) in a manner such that each cabinet (13) comprises a whole number of standard modules (12),
- determining (103) the number and the size of frame uprights (14) which are necessary in order to form a frame for each cabinet (13),
- determining (104) the number and the size of vertical uprights (15, 16) which are necessary in order to form an internal structure for said cabinets (13),
- determining (105) the number of bars (17) which are necessary in order to connect said frame uprights and vertical uprights (14 - 16) of said cabinets, the size of said bars (17) being selected as a function of said length (12) of said standard modules; said bars (17) comprising means for fastening said standard modules,
- determining (106) the number and type of securing elements (25) which are necessary in order to fasten the frame uprights and vertical uprights (14 - 16) and the bars (17) together and to connect the cabinets (13), said securing elements (25) being of the screw/nut type,
- producing (107) said frame uprights (14) from an aluminium profile, and
- producing (108) the vertical uprights (15, 16) from an aluminium profile,
- each profile being selected from standard parts and cut to the desired dimensions if necessary.

2. The method as claimed in claim 1, ***in which*** the step (104) for determining the number and the size of vertical uprights (15, 16) which are necessary in order to form an internal structure of said cabinets (13) is carried out by looking for an alternating sequence of two types of vertical uprights (15, 16), the two types of vertical uprights (15, 16) having distinct structural strength characteristics.

3. The method as claimed in claim 1 or claim 2, ***in which*** the step (107) for producing said frame uprights (14) from an aluminium profile is carried out with a cutting angle which is substantially equal to 45° with respect to the length of said profiled piece.

4. The method as claimed in one of claims 1 to 3, ***in which*** said steps (107, 108) for producing the frame uprights and vertical uprights (14 - 16) are carried out by laser cutting.

5. The method as claimed in one of claims 1 to 4, ***in which*** said frame uprights (14) comprise a groove (21) which is intended for the insertion of at least one sliding door (20).

6. The method as claimed in claim 5, ***in which*** said method comprises the following steps:
- determining (109) the number and the size of the sliding doors (20) which are necessary in order to close said cabinets (13), and
- producing (110) the sliding doors (20) from at least one aluminium profile,
- each profile being selected from standard parts and cut to the desired dimensions if necessary.

7. The method as claimed in one of claims 1 to 6, ***in which*** said method comprises the following steps:
- determining (111) the number and the size of ventilators (19) which are necessary in order to cool said cabinets (13), and
- machining (112) said frame uprights (14) in a manner such as to provide an air inlet for said ventilators (19).

8. The method as claimed in claim 7, ***in which*** the ventilators (19) are regularly spaced along the length (12) or two lengths (12) of a module (12).

9. The method as claimed in claim 7 or claim 8, ***in which*** said method comprises a step (113) for mounting said ventilators (19) on said frame uprights (14).
